# EUROPÄISCHE PATENTSCHRIFT

(11) **EP 0 607 378 B1**
(45) Veröffentlichungstag und Bekanntmachung des Hinweises auf die Patenterteilung: **05.03.1997**
(21) Anmeldenummer: 93914632.0
(22) Anmeldetag: 17.07.1993
(51) Int. Cl.: F02D 11/10, H02K 37/16

(54) **STELLANTRIEB ZUR DREHWINKELVERSTELLUNG EINES STELLGLIEDES**
ACTUATOR FOR ADJUSTING THE ANGLE OF ROTATION OF A SETTING DEVICE
ORGANE CORRECTEUR POUR AJUSTER L'ANGLE DE ROTATION D'UN ELEMENT DE REGLAGE

(30) Priorität: 11.08.1992 DE 4226548
(43) Veröffentlichungstag der Anmeldung: 27.07.1994
(73) Patentinhaber: ROBERT BOSCH GMBH, 70442 Stuttgart (DE)
(72) Erfinder: WENDEL, Friedrich, D-71287 Weissach (DE); FRANZ, Manfred, D-71254 Ditzingen (DE); MEIWES, Johannes, D-71706 Markgröningen (DE); HAMMER, Uwe, D-71701 Schwieberdingen (DE); ALTMANN, Michael, D-74369 Löchgau (DE); DICK, Dieter, D-75417 Mühlacker (DE)
(86) Internationale Anmeldenummer: DE9300630
(87) Internationale Veröffentlichungsnummer: WO9404807

(56) Entgegenhaltungen:
- WO-A-90/02870
- DE-A- 3 039 521
- US-A- 4 262 353
- US-A- 4 398 107

## Beschreibung

### Stand der Technik

Die Erfindung geht aus von einem Drehsteller zur Steuerung eines Öffnungsquerschnittes einer Strömungsleitung für Brennkraftmaschinen nach der Gattung des Anspruchs 1 oder 2. Es ist bereits ein Schrittmotor nach der US-A-4,398,107 bekannt, bei dem der Stator ein Joch mit zwei Schenkeln hat. Von jedem Schenkel geht ein Pol aus, der eine einen Rotor aufnehmende Durchgangsöffnung teilweise umgreift. Die Pole sind voneinander durch Schwachstellen getrennt. Dabei erfolgt außerhalb des Bereiches der Schwachstellen eine derartige Ausgestaltung der Kontur der Durchgangsöffnung durch Einengungen oder Erweiterungen, daß der Rotor in seiner magnetischen Ausrichtung schrägt zu den Schwachstellen steht und unabhängig von einer Erregung durch einen positiven oder negativen Impuls immer in der gleichen Drehrichtung einen Schritt um 180° weiterdreht. Weiterhin ist ein Stellantrieb nach der WO-A-90/02870 bekannt, bei dem ein Rotor in Umfangsrichtung teilweise von einem mit asymmetrisch ausgebildeten Polschuhen versehenen Stator umschlossen wird, in den über eine Erregerwicklung ein magnetisches Feld induzierbar ist. Da der Stator bei dieser Lösung entweder zweiteilig ausgeführt ist oder die Erregerwicklung direkt auf den Stator aufgebracht werden muß und aufgrund der asymmetrischen Ausbildung der Statorpole ist diese Lösung mit einem aufwendigen Fertigungsverfahren verbunden, das gerade bei der Serienherstellung sehr kostenträchtig ist.

### Vorteile der Erfindung

Der erfindungsgemäße Stellantrieb mit den kennzeichnenden Merkmalen des Anspruchs 1 oder 2 hat demgegenüber den Vorteil, daß der den Rotor umschließende Stator einteilig ausgeführt ist, wodurch ein einfaches Einsetzen der Erregerwicklung in den Stator gewährleistet wird. Dies wird dadurch erreicht, daß der Stator den Rotor vollständig umschließt und die Erregerwicklung zwischen zwei auf der Außenseite des Stators ausgebildeten Schenkeln eingesetzt ist. Darüber hinaus ermöglicht die Ausbildung von Schwachstellen in den Statorpolen eine Optimierung der Drehmoment/Drehwinkel-Charakteristik des Stellantriebes. Besonders vorteilhaft ist, den Stator aus einzelnen Blechlamellen herzustellen, die jeweils im Bereich der Pole Aussparungen und/oder Trennstellen aufweisen und zu einem einteiligen Statorpaket zusammengesetzt sind. Insbesondere durch die Trennstellen aufweisenden Blechlamellen werden die magnetischen Eigenschaften des Stators wunschgemäß beeinflußt, während über die Aussparungen aufweisenden Blechlamellen der Zusammenhalt des Statorpakets erhalten bleibt und damit eine fertigungsfreundliche Weiterbearbeitung gewährleistet ist.

Durch die in den abhängigen Ansprüchen aufgeführten Maßnahmen sind vorteilhafte Weiterbildungen und Verbesserungen des im Anspruch 1 oder 2 angegebenen Stellantriebes möglich.

### Zeichnung

Ein Ausführungsbeispiel der Erfindung ist in der Zeichnung vereinfacht dargestellt und in der nachfolgenden Beschreibung näher erläutert. Es zeigen Figur 1 einen Längsschnitt durch einen erfindungsgemäß ausgestalteten Drehsteller, Figur 2 einen Schnitt entlang der Linie II-II in Figur 1.

### Beschreibung des Ausführungsbeispieles

In Figur 1 ist ein Drehsteller zur Steuerung des Öffnungsguerschnittes einer ein Medium führenden Strömungsleitung für Brennkraftmaschinen dargestellt. Ein Drehsteller dieser Art dient beispielsweise zur Regelung der Leerlaufdrehzahl der Brennkraftmaschine und ist in einer eine Drosselklappe überbrückenden Bypassleitung angeordnet. Der Drehsteller ist aus einem mit 1 bezeichneten Stellantrieb und einem Stellergehäuse 22 zusammengesetzt. Der Stellantrieb 1 hat ein Antriebsgehäuse 2 aus Kunststoff, das einen beispielsweise aus Blechlamellen 6 bestehenden Stator 3 und eine um einen Induktionskern 4 angeordnete Wicklung 5 umschließt. In einer Vertiefung 8 des Antriebsgehäuses 2 sitzt ein Haltekörper 9, der eine Bohrung 10 aufweist, in die ein Ende einer Achse 11 eingesetzt ist. Auf der Achse 11, die andererseits im Stellergehäuse 22 beispielsweise durch Umspritzung festgelegt ist, ist ein Trägerkörper 17 beispielsweise über ein Wälzlager 15 und einen Gleitsitz 16 drehbar gelagert. In Umfangsrichtung ist der Trägerkörper 17 von einem diametral magnetisierten Permanentmagneten 18 und einem Steuerglied 19 umgeben, wobei die Teile 17 und 18 zusammen einen Rotor 14 des Stellantriebes 1 bilden, der das Steuerglied 19 verdreht.

Am Steuerglied 19 ist ein Steuerarm 23 ausgebildet, der in eine im Stellergehäuse 22 befindliche Steuerkammer 25 ragt und dessen Außenfläche 24 derart geformt ist, daß sie möglichst genau dem Innendurchmesser eines in der Zeichnung nicht näher dargestellten Stellfensters einer in die Steuerkammer 25 mündenden Strömungsöffnung entspricht und je nach Drehwinkelstellung des Rotors 14 die Strömungsöffnung mehr oder weniger freigibt.

Das Antriebsgehäuse 2 und das Stellergehäuse 22 sind in axialer Richtung über eine Bajonettverbindung 28 formschlüssig verbunden und mit Hilfe einer Federscheibe 29 spielfrei verspannt. Eine auf der Achse 11 zwischen Stellergehäuse 22 und Trägerkörper 17 befindliche Scheibe 30 sorgt für eine reibungsarme Drehbarkeit des Rotors 14.

In Figur 2 ist ein Schnitt entlang der Linie II-II in Figur 1 gezeigt. Auf der Achse 11 befindet sich der Trägerkörper 17, auf dem der Permanentmagnet 18 konzentrisch angeordnet ist und der vom Stator 3 in Umfangsrichtung umschlossen wird. Der Stator 3 weist eine Durchgangsöffnung 13 auf, in die der Rotor 14 ragt. An einer Innenfläche der Durchgangsöffnung 13 des Stators 3 befinden sich zwei mit Abstand zueinander angeordnete, gegenüberliegende Pole 33, 34, die mit dem Rotor 14 in radialer Richtung einen möglichst engen Luftspalt 12 bilden. An der Außenseite des Stators 3 ist ein Joch 35 ausgebildet, das zwei mit Abstand zueinander etwa parallel verlaufende Schenkel 38, 39 aufweist, zwischen die ein Induktionskern 4 beispielsweise über eine Schwalbenschwanz-Verbindung 36 in bekannter Weise eingesetzt ist. Die Pole 33, 34 umgreifen den Rotor 14 derart, daß ein Pol 33 die beiden Schenkel 38 und 39 auf der dem Induktionskern 4 zugewandten Seite der Durchgangsöffnung 13 verbindet und ein Pol 34 auf der dem Induktionskern 4 abgewandten Seite des Rotors 14 liegt. Der Induktionskern 4 ist von wenigstens einer Wicklung 5 umgeben, die über Steckerelemente 37 mit einer Spannung beaufschlagbar ist.

In einem von den Polen 33, 34 gebildeten Bereich des Stators 3 befindet sich wenigstens je eine Schwachstelle 40, die beispielsweise durch wenigstens eine Aussparung 41 und/oder durch wenigstens eine in Figur 2 gestrichelt dargestellte Trennstelle 42 gebildet wird. Die Anordnung der Schwachstellen 40 im Bereich der Pole 33, 34 muß nicht, wie in Figur 2 dargestellt, symmetrisch zu den Polen 33, 34 erfolgen, wodurch die Drehmoment/Drehwinkel-Charakteristik des Stellantriebes 1 auf einen gewünschten Verwendungszweck anpaßbar ist. Die Schwachstellen 40 sind dabei vorteilhafterweise einander gegenüberliegend angeordnet.

Jede Aussparung 41 ist gekennzeichnet durch eine Verringerung der Querschnittsfläche des Stators 3 in radialer Richtung im von den Polen 33, 34 gebildeten Bereich auf einen Restquerschnitt 43, über den weiterhin ein Stoffzusammenhalt besteht. Die Aussparungen 41 können dabei eine beliebige Form annehmen, beispielsweise halbkreis-, rillen-, nuten- oder ringförmig geformt sein und zur Innen- oder Außenseite des Stators 3 geöffnet oder geschlossen sein. In dem Ausführungsbeispiel nach Figur 2 sind halbkreisförmige Aussparungen 41 gezeigt, die zur Außenseite des Stators 3 geöffnet sind. Im Gegensatz dazu ist jede Trennstelle 42 durch eine vollständige Trennung der Querschnittsfläche des Stators 3 im von den Polen 33, 34 gebildeten Bereich in radialer Richtung gekennzeichnet.

Bei Ausbildung des Stators 3 mittels Blechlamellen 6 kann an jeder Blechlamelle 6 mehr als eine Trennstelle 42 ausgebildet sein, so daß jede Blechlamelle 6 aus mehreren Teilen besteht. Um den Zusammenhalt des Stators 3 zu gewährleisten, ist eine abwechselnde Schichtung von Blechlamellen 6, die Trennstellen aufweisen, vorgesehen. Dabei kann zwischen zwei Blechlamellen 6 mit Aussparungen 41 jeweils eine Blechlamelle 6 mit Trennstellen 42 angeordnet sein, es können aber auch mehrere Blechlamellen 6 mit Trennstellen 42 zwischen zwei Blechlamellen 6 mit Aussparungen liegen. Im Ausführungsbeispiel nach Figur 1 sind beispielhaft jeweils zwei Blechlamellen 6 mit Trennstellen 42 zwischen zwei Blechlamellen 6 mit Aussparungen 41 angeordnet.

Die abwechselnd geschichteten Blechlamellen 6 werden in bekannter Weise, beispielsweise durch Pressen, zu einem einteiligen Stator 3 paketiert. Der Stoffzusammenhalt ist dabei durch die keine mehreren Trennstellen 42 aufweisenden Blechlamellen 6 gegeben. In einer weiteren, in der Zeichnung nicht dargestellten Ausführungsform sind Blechlamellen 6, die jeweils eine Aussparung 41 im zwischen den beiden Schenkeln 38 und 39 angeordneten, dem Induktiosnkern 4 zugewandten Pol 33 und jeweils eine Trennstelle 42 im dem Induktionskern 4 abgewandten Pol 34 aufweisen mit Blechlamellen 6, die jeweils eine Trennstelle 42 im zwischen den beiden Schenkeln 38 und 39 angeordneten, dem Induktionskern 4 zugewandten Pol 33 und jeweils eine Aussparung 41 im den Induktionskern 4 zugewandten Pol 34 aufweisen, abwechselnd zu einem einteiligen Stator 3 paketiert. Darüber hinaus ist auch die Schichtung von Blechlamellen 6, die jeweils nur Aussparungen 41 oder Trennstellen 42 aufweisen mit Blechlamellen 6, die jeweils eine Aussparung 41 und eine Trennstelle 42 aufweisen, in beliebiger Reihenfolge zu einem einteiligen Stator 3 möglich.

In den paketierten Stator wird der Induktionskern 4 mit der Wicklung 5 eingesetzt. Anschließend wird durch Umspritzung mit Kunststoff das Antriebsgehäuses 2 gebildet. Durch Anlegen einer Spannung an die Steckerelemente 37 wird durch die Wicklung 5 ein Magnetfeld in den Induktionskern 4 und in den Stator 3 induziert, was zu einer Verdrehung des Rotors 14 und damit des Steuergliedes 19 führt. Das Magnetfeld wird daher über den zwischen den beiden Schenkeln 38, 39 liegenden Pol 33 und dem zwischen der Projektion der beiden Schenkeln liegenden, dem Induktionskern 4 abgewandten Pol 34 geführt, wobei jeweils bedingt durch die Schwachstelle 40 wunschgemäß eine verstärkte Wirkung des Magnetfeldes über den Luftspalt 12 auf den Permanentmagnet 18 und damit auf den Rotor 14 erfolgt.

## Patentansprüche

1. Stellantrieb eines Drehstellers zur Steuerung eines Öffnungsquerschnittes einer ein Medium führenden Strömungsleitung für Brennkraftmaschinen, bestehend aus einem um seine Längsachse drehbar gelagerten, diametral magnetisierten Rotor (14), einem Stator (3) mit zwei Polen (33, 34) und wenigstens einer Wicklung (5), durch die ein magnetisches Feld induzierbar ist, wobei der Stator (3) ein Joch (35) mit zwei Schenkeln (38, 39) sowie eine Durchgangsöffnung (13) hat und aus einzelnen Blechlamellen (6) paketiert ist und in der Durchgangsöffnung (13) der Rotor (14) angeordnet ist und die Pole (33, 34) an der Wandung der Durchgangsöffnung (13) derart ausgebildet sind, daß ein Pol (33) auf der der zwischen den Schenkeln (38, 39) liegenden Wicklung (5) zugewandten Seite der Durchgangsöffnung (13) und ein Pol (34) auf der der Wicklung (5) abgewandten Seite der Durchgangsöffnung (13) liegt und in der Wandung jedes Poles (33, 34) in radialer Richtung wenigstens eine Schwachstelle (40) als Aussparung (41) oder als den Pol (33, 34) in radialer Richtung vollständig durchdringende Trennstelle (42) ausgebildet ist, wobei die als Schwachstellen (40) Trennstellen (42) aufweisenden einen Blechlamellen (6) zwischen als Schwachstellen (40) Aussparungen (41) aufweisenden anderen Blechlamellen (6) angeordnet sind, dadurch gekennzeichnet, daß in sich mehrfach wiederholender Weise die einen Blechlamellen (6) mit Trennstellen (42) zwischen den anderen Blechlamellen (6) mit Aussparungen (41)angeordnet und abwechselnd zur Bildung des Stators (3) paketiert sind.

2. Stellantrieb eines Drehstellers zur Steuerung eines Öffnungsquerschnittes einer ein Medium führenden Strömungsleitung für Brennkraftmaschinen, bestehend aus einem um seine Längsachse drehbar gelagerten, diametral magnetisierten Rotor (14), einem Stator (3) mit zwei Polen (33, 34) und wenigstens einer Wicklung (5), durch die ein magnetisches Feld induzierbar ist, wobei der Stator (3) ein Joch (35) mit zwei Schenkeln (38, 39) sowie eine Durchgangsöffnung (13) hat und aus einzelnen Blechlamellen (6) paketiert ist und in der Durchgangsöffnung (13) der Rotor (14) angeordnet ist und die Pole (33, 34) an der Wandung der Durchgangsöffnung (13) derart ausgebildet sind, daß ein Pol (33) auf der der zwischen den Schenkeln (38, 39) liegenden Wicklung (5) zugewandten Seite der Durchgangsöffnung (13) und ein Pol (34) auf der der Wicklung (5) abgewandten Seite der Durchgangsöffnung (13) liegt und in der Wandung jedes Poles (33, 34) in radialer Richtung wenigstens eine Schwachstelle (40) als Aussparung (41) oder als den Pol (33, 34) in radialer Richtung vollständig durchdringende Trennstelle (42) ausgebildet ist, dadurch gekennzeichnet, daß die einen Blechlamellen (6), die wenigstens eine Aussparung (41) im zwischen den beiden Schenkeln (38, 39) befindlichen, der Wicklung (5) zugewandten Pol (33) und jeweils eine Trennstelle (42) im der Wicklung (5) abgewandten Pol (34) aufweisen mit anderen Blechlamellen (6), die jeweils eine Trennstelle (42) im zwischen den beiden Schenkeln (38, 39) befindlichen, der Wicklung (5) zugewandten Pol (33) und wenigstens eine Aussparung (41) im der Wicklung (5) abgewandten Pol (34) aufweisen, abwechselnd zu einem einteiligen Stator (3) paketiert sind.

3. Stellantrieb nach Anspruch 1 oder 2 dadurch gekennzeichnet, daß die Aussparung (41) halbkreis-, nuten-, rillen- oder ringförmig ausgebildet ist.

4. Stellantrieb nach Anspruch 1 oder 2, dadurch gekennzeichnet, daß die Schwachstellen (40) in bezug auf die Pole (33, 34) asymmetrisch angeordnet sind.

## Claims

1. Servo-drive of a rotary actuator for controlling an opening cross-section of a medium-conducting flow line for internal combustion engines, consisting of a diametrically magnetized rotor (14), mounted so as to be capable of rotating about its longitudinal axis, a stator (3) with two poles (33, 34) and at least one winding (5) by means of which a magnetic field can be induced, the stator (3) having a yoke (35) with two legs (38, 39) and a through-opening (13) and being packed from individual sheet-metal laminas (6), and the rotor (14) being arranged in the through-opening (13) and the poles (33, 34) being constructed on the wall of the through-opening (13) in such a way that one pole (33) is located on the side of the through-opening (13) which faces the winding (5) located between the legs (38, 39) and one pole (34) is located on the side of the through-opening (13) which faces away from the winding (5), and at least one weak point (40) being formed in the wall of each pole (33, 34) in the radial direction, as a cut-out (41) or as a joint (42) which completely penetrates the pole (33, 34) in the radial direction, the sheet-metal laminas (6) which have joints (42) as weak points (40) being arranged between other sheet-metal laminas (6) which have cut-outs (41) as weak points (40), characterized in that the sheet-metal laminas (6) with joints (42) are arranged in a multiply repeating fashion between the other sheet-metal laminas (6) with cut-outs (41) and are packed alternately to form the stator (3).

2. Servo-drive of a rotary actuator for controlling an opening cross-section of a medium-conducting flow line for internal combustion engines, consisting of a diametrically magnetized rotor (14), mounted so as to be capable of rotating about its longitudinal axis, a stator (3) with two poles (33, 34) and at least one winding (5) by means of which a magnetic field can be induced, the stator (3) having a yoke (35) with two legs (38, 39) and a through-opening (13) and being packed from individual sheet-metal laminas (6) and the rotor (14) being arranged in the through-opening (13) and the poles (33, 34) being constructed on the wall of the through-opening (13) in such a way that one pole (33) is located on that side of the through-opening (13) which faces the winding (5) located between the legs (38, 39), and one pole (34) is located on that side of the through-opening (13) which faces away from the winding (5), and at least one weak point (40) being formed in the wall of each pole (33, 34) in the radial direction, as a cut-out (41) or as a joint (42) which completely penetrates the pole (33, 34) in the radial direction, characterized in that the sheet-metal laminas (6) which have at least one cut-out (41) in the pole (33) which is located between the two legs (38, 39) and faces the winding (5) and in each case one joint (42) in the pole (34) which faces away from the winding (5) are packed with other sheet-metal laminas (6), which each have a joint (42) in the pole (33) which is located between the two legs (38, 39) and faces the winding (5) and at least one cut-out (41) in the pole (34) which faces away from the winding (5), alternately to form a single-component stator (3).

3. Servo-drive according to Claim 1 or 2, characterized in that the cut-out (41) is of semi-circular, groove-shaped, slot-shaped or annular construction.

4. Servo-drive according to Claim 1 or 2, characterized in that the weak points (40) are arranged asymmetrically with respect to the poles (33, 34).

## Revendications

1. Organe actuateur rotatif servant à commander une section transversale d'ouverture d'une conduite d'écoulement faisant passer un fluide pour des moteurs à combustion interne, consistant en un rotor (14) monté de façon à pouvoir tourner autour de son axe longitudinal, magnétisé diamétralement, en un stator (3) avec deux pôles (33, 34) et au moins un enroulement (5), à travers lequel on peut induire un champ magnétique, le stator (3) ayant une culasse (35) avec deux branches (38, 39) ainsi qu'un orifice de passage (13) et étant mis en paquet à partir de lamelles individuelles de tôle (6) et le rotor (14) étant disposé dans l'orifice de passage (13) et les pôles (33, 34) étant constitués sur la paroi de l'orifice de passage (13) d'une manière telle qu'un pôle (33) se trouve sur le côté de l'orifice de passage (13) qui est tourné vers l'enroulement (5) qui se trouve entre les branches (38, 39), et qu'un pôle (34) se trouve sur le côté de l'orifice de passage (13) situé à l'opposé de l'enroulement (5) et dans la paroi de chaque pôle (33, 34) dans le sens radial au moins un point faible (40) étant constitué sous la forme d'un évidement (41) ou d'un point de rupture (42) passant complètement à travers le pôle (33, 34) dans le sens radial, les points de rupture (42) étant disposés en tant que points faibles (40) présentant une lamelle de tôle (6) entre d'autres lamelles de tôle (6) présentant comme points faibles (40) des évidements (41),
caractérisé en ce que les premières lamelles de tôle (6) sont disposées d'une manière qui se répète plusieurs fois avec des points de rupture (42) entre les autres lamelles de tôle (6) avec des évidements (41) et sont mises en paquet de façon alternée pour former le stator (3).

2. Organe actuateur rotatif servant à commander une section transversale d'ouverture d'une conduite d'écoulement faisant passer un fluide pour des moteurs à combustion interne, consistant en un rotor (14) monté de façon à pouvoir tourner autour de son axe longitudinal, magnétisé diamétralement, en un stator (3) avec deux pôles (33, 34) et au moins un enroulement (5), à travers lequel on peut induire un champ magnétique, le stator (3) ayant une culasse (35) avec deux branches (38, 39) ainsi qu'un orifice de passage (13) et étant mis en paquet à partir de lamelles individuelles de tôle (6) et le rotor (14) étant disposé dans l'orifice de passage (13) et les pôles (33, 34) étant constitués sur la paroi de l'orifice de passage (13) d'une manière telle qu'un pôle (33) se trouve sur le côté de l'orifice de passage (13) qui est tourné vers l'enroulement (5) qui se trouve entre les branches (38, 39), et qu'un pôle (34) se trouve sur le côté de l'orifice de passage (13) situé à l'opposé de l'enroulement (5) et dans la paroi de chaque pôle (33, 34) dans le sens radial au moins un point faible (40) étant constitué sous la forme d'un évidement (41) ou d'un point de rupture (42) passant complètement à travers le pôle (33, 34) dans le sens radial,
caractérisé en ce que les premières lamelles de tôle (6) sont mises en paquet de façon alternée pour former un stator (3) d'une seule pièce, premières lamelles qui présentent un évidement (41) dans le pôle (33) qui se trouve entre les deux branches (38, 39) et est tourné vers l'enroulement (5) et respectivement un point de rupture (42) dans le pôle (34) situé à l'opposé de l'enroulement (5), avec d'autres lamelles de tôle (6), qui présentent respectivement un point de rupture (42) dans le pôle (33), qui se trouve entre les deux branches (38, 39) et qui est tourné vers l'enroulement (5) et au moins un évidement (41) dans le pôle (34) situé à l'opposé de l'enroulement (5).

3. Organe actuateur selon la revendication 1 ou 2,
caractérisé en ce que
l'évidement (41) est constitué en forme de demi-cercle, de rainure ou de nervure ou en forme d'anneau.

4. Organe actuateur selon la revendication 1 ou 2,
caractérisé en ce que
les points faibles (40) sont disposés de façon dissymétrique par rapport aux pôles (33, 34).
